# EUROPÄISCHE PATENTSCHRIFT

(11) **EP 0 017 941 B1**
(45) Veröffentlichungstag und Bekanntmachung des Hinweises auf die Patenterteilung: **15.03.1989**
(21) Anmeldenummer: 80101971.2
(22) Anmeldetag: 12.04.1980
(51) Int. Cl.: B65D 35/10, B65D 35/40

(54) **Ausschliesslich aus mindestens zwei Kunststoffolien bestehende Tube zur Aufnahme herauspressbaren Gutes**
Tube solely consisting of at least two plastic foils for the receipt of a product to be squeezed out
Tube composé d'au moins deux feuilles plastiques pour conditionner des produits destinés à être expulsés

(30) Priorität: 19.04.1979 CH 3729/79; 26.03.1980 CH 2359/80
(43) Veröffentlichungstag der Anmeldung: 29.10.1980
(73) Patentinhaber: Interfiscal Establishment, FL-9495 Triesen (LI)
(72) Erfinder: Heinz, Lampert, CH-9470 Buchs (CH)
(74) Vertreter: Strehl Schübel-Hopf Groening & Partner

(56) Entgegenhaltungen:
- DE-B- 1 017 080
- FR-A- 1 283 974

## Beschreibung

Die vorliegende Erfindung betrifft eine ausschliesslich aus mindestens zwei Kunststoffolien bestehende Tube zur Aufnahme herauspressbaren Gutes, mit einem Beutel und einem Mündungsteil.

Es sind derartige aus Folien bestehende Tuben bekannt geworden. Diese Tuben bestehen aus zwei gegeneinander gelegten, flachen und leicht vorgesickten Folien, die an ihren Rändern zusammengeschweisst sind. Da sie nicht vorgespannt sind, entsteht im Tubeninnern beim Entleeren ein Unterdruck. Dies führt zu unerwünschten Ausflusssperren und insbesondere dazu, dass die Tube nur mit äusserster Mühe ganz entleert werden kann. Auch weist diese bekannte Tube den Nachteil auf, dass sie ein sog. Knickventil aufweisen muss, um in geöffnetem Zustand einen dichten Ausguss sicherzustellen. Diese bekannte Tube aus zwei Folien ist ohne Pumpe im Tubenvorderteil vorgesehen, was zum Entleeren der Tube nachteilig ist, insbesondere bei viskösen Medien, wie Senf, Fett o. dgl. (FR-PS 1 283 974).

Es ist auch eine Vorrichtung zum dosierten Entnehmen von pastenförmigen und dünnflüssigen Stoffen aus Tuben und Behältern bekannt geworden. Diese Konstruktion bedient sich eines auf die Tubenöffnung luftdicht aufzusetzenden oder fest mit ihr verbundenen, durch Fingerdruck zusammenquetschbaren, als Sauger gestalteten Hohlkörpers aus Gummi oder plastischem Werkstoff. Der Hohlkörper ist dickwandig und daher eigenstabil. Eine derartige Tube ist relativ teuer, da sie aus zwei unterschiedlichen, in den Wanddicken wesentlich verschiedenen Materialien besteht und die beiden Teile durch Schraubung, Schweissung o. dgl. miteinander vereinigt werden müssen. Dies verteuert die Herstellung derartiger Gebilde ganz wesentlich (DE-PS 1 017 080).

Es besteht daher die Nachfrage nach einer billig herzustellenden, ausschliesslich aus Kunststoffolie bestehenden Tube, bei welcher durch entsprechende Formgebung die heiklen Auslassteile direkt in die Folientube integriert werden können und mithin als Einzelteile wegfallen. Eine derartige Tube muss den folgenden Bedingungen genügen :
1. Sie muss, einmal verwendet, wieder gut schliessen.
2. Sie muss in der Herstellung billig sein.
3. Sie muss am Band produzierbar und abfüllbar sein.
4. Sie muss gut bedruckbar sein.
5. Das Gut muss durch Druck an der, der Tube vorgesetzten Pumpe, dieser mit Leichtigkeit und sauber entströmen.
6. Es ist ferner vorteilhaft, wenn die Tube erlaubt, ein vorbestimmtes Quantum an Gut auszupressen.
7. Nach dem Auspressen soll sich der Mündungsteil automatisch schliessen.
8. Die Tube soll sich ohne grosse Mühe vollständig entleeren lassen.

Eine Tube, welche diesen Bedingungen optimal genügt, zeichnet sich dadurch aus, dass zwischen dem Mündungsteil und dem Beutel ein elastisch zusammenpressbarer, als federlose Pumpe ausgebildeter Raum vorgesehen ist, und dass mindestens eine der Folien mindestens im Pumpenteil elastisch gegen die andere pressend vorgespannt ist.

Ausführungsbeispiele des Erfindungsgegenstandes werden anschliessend anhand einer Zeichnung erläutert.

Es zeigen :
Fig. 1 eine Aufsicht auf die Breitseite einer leeren, flachen Tube,
Fig. 2 einen Teilschnitt durch die Tube nach Fig. 1, gemäss Schnittlinie II-II, im Zustand des Ausdrückens,
Fig.3 einen Schnitt durch die Tube nach Fig. 1, gemäss Schnittlinie II-II im Zustand des Nachfüllens der Pumpe,
Fig.4 einen Schnitt durch die Tube nach Fig.1, gemäss Schnittlinie IV-IV, jedoch ohne Stützkanal,
Fig. einen Teilschnitt durch die Tube nach Fig. 1, gemäss Schnittlinie V-V,
Fig. 6 einen Querschnitt durch eine geschichtete Folie, wie sie als Ausgangsmaterial für eine Tube nach Fig. 1 Verwendung finden kann,
Fig. 7 eine perspektivische Darstellung der einen Tubenfolie nach der Prägung, zur Herstellung einer Variante einer Tube gemäss den Ausführungen nach Fig.1,
Fig. eine perspektivische Darstellung einer sich aus zwei geprägten Folien gemäss Fig. 8 zusammensetzenden und gefüllten Tube,
Fig. 9 einen Schnitt gemäss Linie IX-IX durch eine Tube gemäss Fig. 1 bzw. 10,
Fig. 10 einen Teilschnitt durch die Tube gemäss Fig. 1 mit der Darstellung einer Längssicke,
Fig. 11 einen idealisierten Kanal, bestimmt durch zwei Sicken einer Tubenpumpe analog Fig. 8, in perspektivischer Darstellung,
Fig. 12 einen stilisierten Ausschnitt aus dem Querschnitt durch eine Tubenpumpe analog Fig. 8,
Fig. 13 einen Ausschnitt aus einem Längsschnitt durch den Uebergangsteil Beutel/Pumpe einer Tube gemäss Fig. 1 mit einer Rückflusssperre, in Ruhelage,
Fig. 14 den Ausschnitt gemäss Fig. 13 am Ende des Auspressens,
Fig. 15 einen Ausschnitt analog Fig. 13, ohne Rückflusssperre,
Fig. 16 den Ausschnitt gemäss Fig. 15, analog Fig. 14,
Fig. 17 eine perspektivische Darstellung einer Längssicke mit Noppen,
Fig. 18 eine Pumpenpressformhälfte in Aufsicht für Tuben mit Rückflusssperre,
Fig. 19 einen Schnitt nach Schnittlinie XIX-XIX der Fig. 18,
Fig. 20 eine Pumpenpressformhälfte in Aufsicht für Tuben ohne Rückflusssperre,
Fig. 21 einen Schnitt nach Schnittlinie XXI-XXI der Fig.20,
Fig. 22 eine schematische Ansicht in Tubenlängsrichtung mit Pumpenhals und nachgeschalteter Pumpe,
Fig. 23 einen Ausschnitt aus einem Längsschnitt durch den Vorderteil einer Tubenpumpe mit Knickventil, in Ruhelage,
Fig. 24 den Ausschnitt gemäss Fig. 23, am Ende des Auspressens,
Fig. 25 einen Ausschnitt aus einem Querschnitt durch eine Tubenschweissmaschine mit Schweiss- und Kühlstempein im Verschweissvorgang,
Fig. 26 eine weitere Ausführung eines Tubenkopfes mit anschliessendem Beutelteil, in rein schematischer Darstellung.

Die dargestellte Tube 1 besteht aus noch nicht elastomeren Kunststoffolien 3, z. B. Folien aus PVC, Nylon 6, 60-er-Polyaethylen oder Polypropylen. Je zwei Folien, z. B. wie in Fig. 6 im Querschnitt dargestellt, werden tiefgezogen. Sie stellen die beiden Hälften der Tube 1 dar. Jede der beiden Folien 3 weist nach der Prägung u. a. eine Lippe 4 und einen Pumpennachraum 6 auf. Die Lippen 4 sind derart vorgespannt, dass sie nach dem in der Folge beschriebenen Zusammenschweissen der beiden Folien 3, die fertige Tube 1 durch vorgespanntes Aufeinanderliegen nach aussen hin dicht verschliessen. Dem Pumpennachraum 6 folgt je eine weitere Vertiefung, wobei der dadurch begrenzte Raum als Pumpe 5 wirkt. Aus Funktionsgründen (insbesondere aus Festigkeits- und Verformungsgründen) im Gebrauch ist dieser an sich dünne, z. B. quaderähnliche Teil mit Längssicken 11 versehen. Vor der Pumpe 5 befindet sich ein beim Tiefziehen gereckter Tubenhals 13, welcher gegen Verformung widerstandsfähiger ist als die eigentliche Pumpe 5. Dem Tubenhals 13, welcher schmäler ist als die Pumpe 5, ist ein Tubenbeutel 15 mit einem diesen durchziehenden, bis ans hintere Tubenende reichenden Stützkanal 7 vorgelagert, die aus den hinteren Teilen der beiden Folien 3 besteht. Unmittelbar im Bereich des gereckten Tubenhalses 13 und nach hinten in den Tubenbeutel 15 vorstehend, muss für dünnflüssige Medien, wie Alkohol o. dgl. eine Rückflusssperre 21 in Form eines zusammengefalteten Folienteiles vorgesehen werden, welcher seitlich durch die beiden Längsschweissnähte 16 und 17 mit den beiden Folien 3 verschweisst ist (strichpunktiert in den Fig. 1 bis 3). Die übrigen Teile, insbesondere die beiden Lippen 22 der Sperre 21, welche innerhalb des Tubenhalses 13 liegen, sind, ausser den zwei Rändern, frei beweglich, aber so vorgespannt, dass eine Berührung ausser beim Nachsaugen mit dem Tubenhals 13 gewährleistet ist, und damit ein Rückfliessen des Gutes Richtung Tube verunmöglicht wird. Der Stützkanal 7 stellt sicher, dass das Entleeren der Tube ohne Bildung von Nestern erfolgen kann.

Die Tube 1 ist an ihrer Mündung mittels einer Querschweissnaht 19 verschlossen, während die gegenüberliegende Querschweissnaht 20 den Tu benbeutel 15 dicht abschliesst. Auch im Bereict des Tubenbeutels 15 sind die beiden Folien derart vorgespannt, dass sie sich nach dem Erstel. len der Längsschweissnähte 16, 17 in Folge ihrei Vorspannung gegeneinander zu bewegen versu. chen. Dies ermöglicht es, den Tubeninhalt restlos und mühelos aus der Tube 1 herauszuquetscher und den Sog der Pumpe 5 bei deren Nachfüller zu unterstützen. Durch das Tiefziehen, z. B. irr Vakuum, erhalten die beiden Folien 3 mit der entsprechenden Vorspannungen, Sicken und Herauskragungen die nötigen Formsteifigkeiten. Sie bleiben trotzdem im gewollten Bereich elastisch, so dass sie jeweils in die ihnen zukommende Grundform zurückzukehren versuchen.

Als Folien können alle handelsüblichen ein-und mehrschichtigen Folien mit genügendem, dauerndem Rückstellvermögen verwendet werden. Es ist auch möglich, eine Mehrschichtfolie zu benützen.

In diesem Sinne zeigt Fig. 6 eine Mehrschichtfolie. Die äusserste Schicht 24 muss sich bedrucken lassen. Sie besteht aus Weich-PVC. Die nächste ist die eigentliche Tragschicht 25, z. B. aus Polypropylen, gefolgt von einer mit AI 26 bedampften PVDC-(Saran)Schicht 27. Den inneren Abschluss bildet eine Schicht 28 aus Weich-Polyaethylen. Diese Einzelfolien sind durch Kalandrieren vereinigt.

Es ist ferner möglich, ein Polyaethylen mit guter Elastizität zu benützen, wobei aber trotz guter Elastizität kein Elastomer zu verwenden ist. Als Dampfsperren, Gassperren (Aromastoffe), Lichtsperren u. dgl. wird normalerweise eine Alu-oder PVDC-Weich-Polyaethylenschicht oder (Fig. 6) beides verwendet.

Die Dicke der Hauptfolie kann von 0,15 bis 0,20 für kleinere Tuben und bis 0,5 mm Dicke für grosse Tuben variieren. Als Rückflusssperre dient für sehr dünnflüssige Stoffe, wie erläutert, eine Sperrmembran, welche eine gefaltete Folie mit sehr hoher dauernden Rückstellkraft sein kann und z. B. aus Polyaethylen bestehen und eine Dicke von z. B. 0,07 mm aufweisen kann. Da das Polyaethylen einen relativ niedrigen Schmelzpunkt besitzt, ist es möglich, die beiden Folien 3 mit eingelegter Rückflusssperre 21 an ihren Rändern mittels Druck und Hitze zu verschweissen, wobei die übrigen schwerer schmelzbaren Schichten nicht fliessen. Das Verschweissen oder Siegeln findet bei cirka 130°C statt. Es ist aber auch möglich, mit Ultraschall zu schweissen.

Die Formgebung der Pumpe ist so, dass sie zufolge ihrer Steifheit nur durch gewollten Druck ihre Form ändert. Dies stellt sicher, dass nicht durch unachtsames Auflegen irgendeines leichteren Gegenstandes, wie Löffel, Messer o. dgl. in einer Küchenschublade die Tube geöffnet wird.

Diese, im Leerzustand flachen Tuben zeichnen sich nicht nur durch eine geringe Ziehverformung aus, so dass selbst Dampfsperren aus Alufolie im Folienverbund durch den Ziehvorgang keine Rissbildung hervorrufen, sondern es ist zudem auch möglich, die gezogenen Tuben bis zum Einfüllen am Band zu belassen.

Die flachen Schweissflächen ermöglichen zudem eine Ausbildung von Aufhängeösen und die Vorprägung einer Soll-Schnittstelle zum Oeffnen der Tube. Weil die Tube auf dem ganzen Transportweg durch den Schweissvorgang versiegelt ist, kann nicht nur die unangetastete Füllung bis zum Verbraucher garantiert, sondern eine hohe mechanische Beanspruchbarkeit gesichert werden.

Ihre Flachform erlaubt es, die Folien bereits beim Herstellen der Verbundfolien zu bedrucken.

Zum Gebrauch der Tube wird die obere Querschweissnaht 19 der Tube 1 weggeschnitten. Wenn nun die beiden Folienteile mit den Sicken 11, welche die Pumpe 5 bilden, z. B. mittels Daumen und Zeigefinger gegeneinander gepresst werden, so öffnet sich, entgegen der Vorspannung, durch Auseinanderpressen der beiden Lippen 4, die Tube 1 und der Inhalt der Pumpe 5 wird im Rahmen des Gegeneinanderpressens von deren Teilen entleert, wie dies anschliessend anhand weiterer Figuren genauer erläutert wird. Das Auseinanderspreizen der Lippe 4 ermöglicht es dem Füllgut in den Pumpennachraum 6 einzudringen. Infolge hydraulischer Servowirkung wird der Auspressdruck gegenüber den vorgespannten Lippen 4 so verringert, dass eine bequeme Auspressoperation möglich ist. Der Pumpennachraum 6 ist aber immer so ausgelegt, dass an der Austrittskante der Lippen 4 ein Staudruck herrscht, so dass bei plötzlichem Loslassen der Längssicken 11 des Pumpenraums 5 keine Luft nachgesaugt werden kann. Der Pumpennachraum 6 wird dank seiner relativ grossen Fläche bei einem Aufbau des Unterdrucks durch Loslassen der Sicken 11 zusätzlich durch die aussen einwirkende Luft zusammengedrückt, so dass der Schliessvorgang der Lippen 4 unter allen Umständen gewährleistet ist. Wenn eine Rückfluss-Sperre 21 eingebaut werden muss, dann werden gleichzeitig mit dem Entstehen des Oeffnungsdruckes für die beiden Lippen 4 die beiden Lippen 22 der Rückflusssperre 21 an den Tubenhals 13 zusätzlich gepresst und schliessen damit den Tubenbeutel 15 von der Pumpe 5 ab, so dass das sich in der Pumpe 5 befindende Material nicht in den Tubenbeutel 15 zurückentweichen kann.

Werden die Pumpenteile der Pumpe 5 von Daumen und Zeigefinger entlastet, so kehren sie in ihre Ausgangslage zurück, schaffen damit, weil sich die beiden Lippen 4 unter ihrer Vorspannung dicht geschlossen haben, eine Saugwirkung, so dass die beiden im Ruhezustand am Lippenhals 13 anliegenden Lippen 22 sich vom Lippenhals 13 abheden und Material aus dem Tubenbeutel 15 in die Pumpe 5 nachströmt, bis diese entsprechend angefüllt ist. Die Vorspannung der Folienteile des Beutels 15 unterstützt dieses Nachfüllen. Nun befindet sich die Tube 1 zum nächsten Ausquetschen bereit.

Das Abfüllen der Tuben erfolgt, nachdem die beiden Folien 3, allenfalls mit der Rückflusssperre 21 zusammen, längs den beiden Längsschweissnähten 16 und 17 verschweisst und die Querschweissnaht 19 erstellt sind. Die Tube 1 ist dann hinten offen. Sie wird in nach oben offener Lage abgefüllt, um anschliessend durch die Querschweissnaht 20 dicht verschweisst zu werden.

In Fig. 8 ist eine im Aufbau sehr einfache, der Tube gemäss Fig. 1 entsprechende Tube ersichtlich. Sie besteht aus zwei Folien 35 und 36, deren vordere Enden als Lippen 37 und 38 vorgespannt sind. Die beiden Lippen 37 und 38 bilden wiederum ein Auslassventil 39.

Zwischen einer Pumpe 42 mit einem Pumpenraum 43, welche Pumpe aus zwei Pumpenmembranen 45 und 46 (Teile der Folien 35, 36) besteht, befindet sich ein Ventilhals 40, welcher den Pumpenraum 43 vom Raum des Tubenbeutels 48 trennt. Anfang und Ende des Ventilhalses sind markiert durch eine Kompensationsrille 59 und einen Füllkompensator 61 (siehe auch Fig. 13-16). Der Tubenbeutel 48 wird durch zwei Beutelmembranen 49 und 50 (Teile der Folien 35, 36) festgelegt, welche, wie vorstehend erläutert, ebenfalls vorgespannt sind. Am dem Auslassventil 39 entgegengesetzten Ende der Tube befindet sich ein Einfülltrichter 51. Die ganze Folie 35 bzw. 36 ist von einem dem Verschweissen dienenden Rand 53 eingefasst. Die Pumpenmembran 45 der in Fig. 7 dargestellten Folie 35 ist nach unten ausgeprägt, wodurch die eine Hälfte des Pumpenraumes 43 gebildet wird. Der vor dem Pumpenraum 43 liegende Auslassventilteil, die Lippe 37, ist nach oben, d. h. entgegen der Ausbuchtung der Pumpenmembran 45, vorgespannt.

Auf der anderen Seite des Pumpenraumes 43 folgt der Ventilhals 40, der analog dem Pumpenraum 43 leicht nach unten ausgeprägt ist. Diese Prägung setzt sich, wie Fig. 7 zeigt, zusammenlaufend ins Innere des Tubenbeutels 48 fort, während der übrige Teil der Beutelmembran 49 analog der Lippe 37, nach oben vorgespannt ist. Nur das letzte hintere Stück der Membran 49 ist als Einfülltrichter 51 wiederum nach unten ausgeprägt.

Fig. 8 zeigt eine gefüllte Tube, die aus den Folien 35 und 36 gebildet ist. Aufgrund der Vorspannung drücken die beiden Lippen 37 und 38 nach dem Verschweissen der beiden Folien 35 und 36 an den Rändern 53 fest aufeinander und schliessen die Tube nach aussen ab. Aber auch die Beutelmembranen 49 und 50 liegen infolge der Vorspannung aneinander. Sie werden erst durch das Einfüllen des Gutes durch den Einfülltrichter 51 auseinandergepresst, weisen aber nach wie vor die Tendenz auf, sich infolge ihrer Vorspannung gegeneinander zu bewegen, um das aufgenommene Gut auszupressen.

Zum ersten Gebrauch wird der Vorderteil der beiden Lippen 37 und 38, d. h. der Vorderteil des Auslassventils 39, weggeschnitten, so dass die Tube verwendungsbereit ist. Durch Zusammendrücken des Pumpenraumes 43, was durch Gegeneinanderspressen der beiden Pumpenmembranen 45 und 46 erfolgt, wird der Ventilhals 40 ebenfalls erfasst und zusammengepresst, so dass das im Pumpenraum 43 befindende Material nicht in den Tubenbeutel 48 entweichen kann. Der Pumpenraum 43 wird mithin beim Betätigen der Pumpe 42 infolge Durchfederung der Folienpartie des Ventilhalses 40 so abgeschlossen, dass die Kompensation seiner Volumenverringerung nur durch das vorgespannte Auslassventil 39 erfolgt und somit die Sperre 21 (Fig. 1-3) wegfallen kann.

Sobald der Druck im Pumpenraum 43 hoch genug ist, um die Vorspannung des Auslassventils 39 zu überwinden, öffnet sich dieses und das Gut verlässt durch das Ventil 39 die Tube. Dabei wird mit steigendem Druck im Pumpenraum 43 (durch entsprechendes Drücken auf die beiden Pumpenmembranen 45 und 46) der Ventilhals 40 immer mehr zusammengepresst, d. h. diese Sperrstelle immer stärker verschlossen, so dass auch bei hohem Auspressdruck keine Gefahr des Rückflusses des Tubenmediums vom Pumpenraum 43 in den Tubenbeutel 48 besteht.

Wenn die beiden Pumpenmembranen 45 und 46 losgelassen werden, so schliesst sich das Auslassventil 39 infolge der Vorspannung der beiden Lippen 37 und 38 selbsttätig und die Sperrstelle, der Ventilhals 40, öffnet den Durchgang zum Tubenbeutel 48. Aufgrund des in diesem herrschenden Druckes (bedingt durch die Vorspannung der Beutelmembranen 49 und 50) pressen diese Gut in den Pumpenraum 43 nach, in welchem zudem ein gewisser Unterdruck hersscht, wie leicht einzusehen ist.

Nach diesem Vorgang ist die Tube zu einem weiteren Auspressen, z. B. der genau vorbestimmten Menge, die im Pumpenraum 43 Platz findet, bereit.

Diese Konstruktion ist im Aufbau und der Funktionsweise ausserordentlich einfach, indem sich ein spezielles Sperrventil zwischen dem Pumpenraum 43 und dem Tubenbeutel 49 erübrigt. Diese einfachste Art eignet sich nicht unbedingt für dünnflüssige Medien wie Wasser o. dgl. Durch entsprechende Dimensionierung des Tubenhalses 43 kann durch Betätigung der beiden Pumpenmembranen 45 und 46 der Tubenhals 43 geschlossen werden. Es has sich gezeigt, dass der Abstand der beiden Folien 35 und 36 im Bereich des Pumpenhalses nicht grösser als 5 % der grössten Seitendimension des Pumpenraumes sein darf, was bei kreisförmiger Ausbildung des Pumpenraumes dem Durchmesser gleichkommt und bei quadratischer Ausbildung (Fig. 1) einer Seitenlänge. Bei rechteckiger Ausbildung sind die 5 % auf die kürzere Rechteckseite bezogen.

Es ist zudem zu beachten, dass der Ventil- oder Pumpenhals 40 eine leichte jedoch bedeutend weniger ausgesprochene Prägung aufweisen muss, welche, wie gesagt, den 5 % der entsprechenden Pumpenraumdimension entspricht (pro Folie -- 2,5 %).

Einer der heikelsten Teile einer derartigen Tube ist die Pumpe 5 bzw. 42. Ein unbedingtes Erfordernis ist bei dieser, dass die beiden Folien 35, 36, welche den Pumpenraum 43 begrenzen, wellblechähnlich geformt sind, wobei die Wellenachsen 44 in Ebenen parallel zur Mittelebene senkrecht zur Tubenfolienfläche verlaufen. Der Wellen-Charakter der Folien in diesem Pumpenbereich ist aus den Fig.9 und 10 im Detail ersichtlich. In Fig. 9 sind die Wellen stilisiert als sich im Querschnitt aus geraden Stücken zusammensetzende Kurve dargestellt. Während in ausgezogenen Linien der Fig. 9 und 10 die Folien des Pumpenbereiches in nicht zusammengepresstem Zustand dargestellt sind, zeigen in Fig. die strichpunktierten Linienzüge 52, 53 der beiden Folien 35, 36, was beim Zusammenpressen dieser Folienteile des Pumpenraumes geschieht. In den Mittelpartien kommen jeweils die Folienberge oder -Erhöhungen in die Folientäler der gegenüberliegenden Folie zu liegen (Linien 52, 53), so dass das ursprünglich zwischen beiden liegende Volumen ausgepresst und in den Bereich des Wertes null gebracht wird, wobei dann die Folien aufeinanderliegen. Bewusst werden die Folienteile an den Rändern nicht derart zum Ineinandergreifen gebracht, wie dies im Mittelfeld der Fall ist. Dadurch wird sichergestellt, dass die beiden Folienteile der Pumpe nach dem Zusammenpressen nicht in-und aneinander haften bleiben. Ein Luft- und mithin Druckausgleich wird durch die freien Seitenkanäle 55, 56 möglich. Auf diese Weise werden beim Zusammenpressen der die Pumpe 42 festlegenden Folienteile die Wellentäler und die Wellenberge, in denen sich das angesaugte Material befindet und deren Längsachsen die Richtung des Flüssigkeitsstromes festlegen, dieses Material auspressen.

Um ein seitliches Ausknicken der Längssicken 41, welche als Wellenberge ausgebildet sind, zu verhindern, sind die beiden Kompensationsrillen bzw. -falten 58 und 59 als vordere und hintere Querbegrenzung vorgesehen. Diese wirken auch druckausgleichend und ermöglichen es, beim Zusammenpressen der Längssicken 41 deren Längenänderung aufzunehmen, ohne die sich voller Material befindenden Kanäle durch seitliches Ausknicken abzuschnüren. Dies ist aber für das Funktionieren der Pumpe ein unbedingtes Erfordernis.

Aufgrund der zur vorliegenden Erfindung führenden Versuche haben sich folgende Grenzwerte für die Dimensionierung der Längssicken 11 der Pumpenteile der Folien 35 und 36 ergeben :

Beim Längsverformen der Längssicken 41 durch Zusammenpressen (Pumpen) dürfen die Zugspannungen Q_{zulassig} 20 % der Zugspannung an der Elastizitätsgrenze _{QE} des Materials nicht überschreiten, damit auch im Dauerversuch keine Folienbrüche auftreten können.

Die Druckspannungen Q_{zalassig} sollten 10% der Druckspannung an der Elastizitätsgrenze <_{TE} nicht überschreiten. Aufgrund dieser Versuchserkenntnisse können die Pumpendimensionen bzw. die Längssicken und Kompensationsrillen berechnet werden. Für die Biegeverformung ist es zweckmässig, die zulässige Spannung δ_{zulassig} nicht höher als 2/3 der Biegespannung an der Elastizitätsgrenze o-g des Materials anzusetzen.

In Fig. 11 ist in idealisierter rein schematischer Darstellung perspektivisch ein Kanal der Pumpe 42 dargestellt, dessen Breite « b und dessen Länge « I » ist. Es sind ferner in beiden Folien 35, 36 Längssicken 41 dargestellt. Beträgt die grösste Pfeilhöhe einer Sicke 41 « h », so wird das Fördervolumen beim vollständigen Zusammenpressen der Sicken der Pumpe, wie dies Fig. 9 veranschaulicht

### wobei 0,7 den Korrekturfaktor darstellt.

Setzt man fest, dass die Rückstellkraft der Folien im Pumpenbereich, d. h. die Rückstellung der zusammengepressten Pumpenfolien, genügend sein soll, um einen Druck von 1,2 m Wassersäule saugend zu überwinden, so können entsprechend den üblichen Beziehungen, wie diese in der Festigkeitslehre (z. B. Hütte I, « Des Ingenieurs Taschenbuch •) bekannt sind, das Trägheitsmoment J und das Widerstandsmoment W für die « Wellblechform * pro Zentimeter Breite berechnet werden.

In diesem Sinne ergaben sich Beziehungen zwischen den Wellenbergen und Wellentälern eines Wellbleches und den entsprechenden Teilen des gegenüberliegenden Bleches, wobei die « Bleche hier durch die beiden Kunststoff- oder andere Folien des Pumpenraumes ersetzt sind. Diese Abhängigkeiten sind in den Fig. 10 und 12 ersichtlich und ergeben folgendes :

Es sollten die Längen der Sicken 41 bei Aluminiumfolien nicht mehr als 15% der ursprünglichen ungereckten Länge « 11 betragen. Wenn zum Zwecke des Gas- und Lichtschutzes auf Kunststoffolien Aluminium aufgedampft wird, so können diese Werte bis 25 % erreichen, während für Kunststoffolien ohne Aluminiumaufdampfung die Streckung bis 50 % betragen darf. Diese Länge wird beim Tiefziehen auch als zulässige Tiefziehdehnung bezeichnet. Die Eintragungen in Fig. 12 zeigen, dass die neutrale Achse 44 so liegt, dass ist. Ferner soll c > d sein. Es gelten diese Beziehungen ohne Berücksichtigung der Wellenradien, d. h. für vereinfachte Geraden-Linienzüge gemäss Fig. 12 bzw. Fig.9.

Es ist zweckmässig, die beiden Folien 35 und 36, welche der Herstellung der Tube dienen, weitgehendst symmetrisch im Sinne der Fig. 9 auszubilden.

Bei zusammengesetzter Folie, wie diese beispielsweise in Fig. 6 wiedergegeben ist, wird mit der sogenannten Tragfolie oder -Schicht 25 gerechnet, in dem Sinn, dass die Spannungen und zulässigen Dehnungen auf diese Tragfolie 25 bezogen werden. Für die Wellblechbögen wurde gefunden, dass deren Länge vorteilhafterweise nicht grösser sein soll als 30 - Sicken- bzw. Wellenhöhe.

Die Fig. 13 und 14 zeigen Ausschnitte aus Längsschnitten durch Tuben, analog Fig. 1 mit Rückflusssperre 21. Die entsprechenden Presswerkzeuge sind in den Fig. 18 und 19 dargestellt. Die hinteren Enden der Längssicken 41 sind so ausgebildet, dass Aufstandskanten 63 entstehen, deren Vorhandensein durch die Grösse des Winkels a > 0 (Fig. 19) bestimmt wird. Anschliessend an die Längssicken 41 folgt die hintere Kompensationsrille 59, welche die Form einer Querwelle in der Folie 35 bzw. 36 besitzt, wie dies insbesondere in Fig. 13 ersichtlich ist. Anschliessend gehen die beiden Folien 35, 36 in einen Behältnis-Füllkompensator 61 über, welcher als Pumpenvorraum bezeichnet werden kann. Diesem schliessen sich die eigentlichen Beutelteile in Form der zusammengeschweissten Folien 35, 36 an. Die Rückflusssperre 21 erstreckt sich, wie Fig. 13 zeigt, von den Kompensationsr illen 59 in den Pumpenvorraum 61. Diese Rückflusssperre 21 ist als Faltrückschlagventil ausgebildet. Wenn die Längssicken 41 der Pumpe 42 zusammengepresst werden, wie dies Fig. 14 zeigt, so wird das sich in der Pumpe bzw. deren Längskanäle befindende Material durch die sich öffnenden Lippen 37, 38 ausgepresst. Während dieses Vorganges wirkt die Rückflusssperre 21 und verhindert ein Zurückströmen des dünnflüssigen Gutes, wie Wasser, Alkohol o. dgl. in den eigentlichen Beutelraum.

Sowohl die hintere Kompensationsrille 59 als auch die Füllkompensatoren 61 sorgen dafür, dass der Ventilhals bzw. Tubenhals 40 nicht durch Zusammenkleben der Folien 35, 36 undurchgängig wird. Die Dimensionierung ist so vorzusehen, dass sich die Rückflusssperre 21, in Form eines Faltventils, bei Unterdrücken von 0,3 bis 0,6 m Wassersäule öffnet, ein Wert, der entsprechend der vorgängig angegebenen Abmessungen zum Erreichen solcher Unterdrucke, nach dem Loslassen der Pumpfolien mit den Längssicken 41 auftreten soll.

Die Ausführungen gemäss den Fig. 15 und 16 sowie 20 und 21 zeigen eine Tube analog Fig. 1 oder 8, jedoch ohne spezielle Rückflusssperre 21. Bei dieser Ausführung ist der Winkel a auf Null, gegebenenfalls auf Minuswerte, degeneriert. Auch hier ist je eine hintere Kompensationsrille 59 vorgesehen, sowie Füllkompensatoren 61. Die Längssicken 41a sind an ihren hintern Enden jedoch stark abgeflacht (α ≤ 0). Sie weisen keine Aufstandskante auf, so dass bei geöffneter Pumpe, wie sie Fig. 15 darstellt, ein Verbindungskanal, der Ventilhals 40, vom Beutel zur Pumpe führt. Werden zum Auspressen der Ware die Folienteile der Pumpe 42 durch Gegeneinanderdrücken der Längssicken 41a in vorerwähnter Weise (Fig.9) betätigt, so gelangen die Enden der Längssicken 41a, wie Fig. 16 zeigt, zum Aufeinanderliegen (Linien 52, 53). Sie sperren im wesentlichen den Durchgang vom Pumpenraum 43 zum Beutel 48 (Ventilhals 40). Gleichzeitig wird durch dieses Zusammenpressen ein Auseinanderspreizen der Lippen 37, 38 erfolgen, so dass das sich im Pumpenraum 43 befindende Material im Sinne der Darstellung gemäss Fig. 2 und der Beschreibung ausgepresst wird.

Um zum Gebrauch der Tube 1 ein Zusammenkleben der Folienteile, welche zur Pumpe gehören, zu verhüten, können die entsprechenden Innenseiten der Längssicken 41, 41a bzw. die gegenüberliegenden Wellentäler mit Noppen 65 versehen werden (Fig. 17), um einen Minimalabstand der Folienteile sicherzustellen.

Es ist darauf zu achten, dass das Volumenverhältnis zwischen ungespanntem und gespanntem Zustand der Pumpe mindestens 2, d. h. das Totvolumen höchstens 50 % beträgt.

Im Sinne der Fig. 22, welche die Breitenverhältnisse von Pumpenraum und Pumpenhals wiedergibt, haben Versuche gezeigt, dass die Breite des Ventilhalses 41 vorzugsweise cirka 0,7 mal der Breite der Pumpe 42 gewählt wird. In den Fig. 23 und 24 ist der Pumpenvorderteil und der Ausfluss dargestellt, wobei letzterer, in diesem Falle als Knickventil 70 ausgebildet ist. Dieses Knickventil 70 wird durch Prägung der beiden Folien 35, 36 erhalten. Es dient auch hier die vordere Kompensationsrille 58 dazu, die Längenänderung der Längssicken 41, 41a bei deren Zusammenpressen aufzunehmen, um deren Ausknicken zu verhüten.

Derartige Kunststoffolien, welche als Einfach-oder als Sandwichfolien (gemäss Fig. 6) ausgebildet sein können, sind zum Schweissen der beschriebenen Flachbeutel oder Tuben äusserst anspruchsvoll. Es has sich gezeigt, dass während des Schweissvorganges die nicht miteinander zu verschweissenden Teile gekühlt werden müssen, was vorzugsweise mit Hilfe von Kontaktstempeln erfolgt. Dies stellt sicher, dass die Beutel während des Schweissvorganges nicht verzogen werden. Die Temperaturdifferenz zwischen dem sogenannten Mertens- oder Erweichungspunkt der Klebefolie einerseits und der Tragfolie anderseits, muss im Sinne der Folie gemäss Fig. 6 möglichst hoch sein. Der Schweissstempel darf nicht zu einer wesentlichen Verformung der Trägerfolie Anlass geben. Daher darf die Mertens-Temperatur der Trägerfolie nicht erreicht werden.

Ganz besonders heikel ist das Schweissen von Einfachfolien, welche m.a.W. nur aus einer Trägerfolie bestehn. Hier muss ein Kühlrand vor Verzug schützen. In Fig. 25 ist ein Querschnitt durch eine Beutelform mit Tube im Bereich der Tubenpumpe mit eingespannten Folien dargestellt. Daraus ergibt sich, dass folgende Masse ungefähr einzuhalten sind, wenn ein fachgerechter Beutel erhalten werden soll :
f - 5 mal Foliendicke
g - 4 mal Foliendicke
k - 10 mal Foliendicke

Die Form hat zwei Schweiss-Stempel 75 und 76 sowie zwei Kühlstempel 78 und 79, die 30 °C nicht überschreiten sollten. Der Schweissdruck beträgt ca. 30 kp/cm^{2.}

Eine weitere Ausführung_{'} eines Tubenvorderteils zeigt Fig. 26. Bei dieser sind zwei gegebenenfalls ebenfalls gesickte Folien 80 und 81 mit den zwei Lippen 83 und 84 vorgesehen, welch letztere ein Auslassventil 85 bilden. Hier ist der Pumpenhals 87, welcher unmittelbar hinter der Pumpe 88 mit dem Pumpenraum 89 liegt, nach zwei Folienschlaufen 91 und 92 gebildet, in dem Sinn, dass sich im Pumpenraum 89 zwei Sackräume 93 und 94 ergeben, die Teile des Pumpenraumes 89 bilden. Die Pumpe 88 ist wiederum aus zwei Pumpenmembranen 96 und 97 gebildet. Dem Pumpenhals 87, der als Sperrventil ausgebildet ist, schliesst sich ein Tubenbeutel 99 an.

Wird fasriges Material, z. B. Mixed-Pickles oder grob gehacktes Gewürz ausgepresst, so kann es von Vorteil sein, wenn die Dichtfläche, durch z. B. wellblechartig gesicktes Muster im Sinne einer Kaskade, mehrere Dichtbalken erhält.

Anderseits kann durch geeignete Vorwahl und Vorsickung des Auslassventils eine Zierdüse, z. B. zum Garnieren mit Mayonnaise, ausgebildet werden.

Beim Zusammenpressen der beiden Pumpenmembranen 96 und 97 erfolgt ein rein mechanisches Schliessen des Pumpenhalses 87, da dessen entsprechende Folienteile aufeinander gepresst werden. Gleichzeitig baut sich im Pumpenraum 89 und in dessen Sackräumen 93 und 94 . infolge der weiteren Pressung auf die Pumpenmembranen 96 und 97 ein Druck auf.

Da die Folienschlaufen 91 und 92 ungeprägt und daher leicht deformierbar sind, legen sie sich gegen die inneren, den Pumpenhals 87 festlegenden und schon rein mechanisch zusammengepressten Folien und verstärken entsprechend den Zusammenpressdruck. Sie schliessen m.a.W. diese Stelle mit noch grösserem zusätzlichem Druck ab.

Im übrigen funktioniert diese Konstruktion genau gleich, wie die andern beschriebenen Ausführungen, nur dass die Sicherheit, keinen Rückfluss aus dem Pumpenraum 89 in den Tubenbeutel 99 zu riskieren, noch grösser ist. Es ist möglich, die drei erläuterten Pumpenarten durch asymmetrisch verteile bzw. ausgebildete Folien billiger zu fertigen.

Eine derartige Tube erfüllt alle die an sie gestellten Anforderungen. Sie ist zudem sehr einfach in ihrem Aufbau, daher ein richtiges Massenprodukt. Sie kann dank ihres Aufbaus, was sehr wichtig ist, auf gewöhnlichen Standbeutelmaschinen bekannter Art hergestellt werden. Sie bedarf keiner besonderen Maschinen, was sich entsprechend auf die Herstellungskosten günstig auswirkt. Sie kann dem zu füllenden Gut im Sinne der erläuterten Aromasperre, Lichtsperre, Gas- oder Dampfsperre u. dgl. angepasst werden. Ihre Flachform erlaubt ein einwandfreies, müheloses Bedrucken.

## Patentansprüche

1. Ausschliesslich aus mindestens zwei Kunststoffolien (3 ; 35, 36 ; 80, 81) bestehende Tube (1) zur Aufnahme herauspressbaren Gutes, mit einem Beutel und einem Mündungsteil, dadurch gekennzeichnet, dass zwischen dem Mündungsteil (4 ; 37, 38 ; 83, 84) und dem Beutel (15 ; 48 ; 99) ein elastisch zusammenpressbarer als federlose Pumpe (5 ; 42 ; 88) ausgebildeter Raum vorgesehen ist, und dass mindestens eine der Folien (3 : 35, 36) mindestens im Mündungsteil (4 ; 37, 38 ; 83, 84) elastisch gegen die andere pressend vorgespannt ist.

2. Tube nach Anspruch 1, dadurch gekennzeichnet, dass zwischen der Pumpe (5 ; 42 ; 88) und dem Beutelraum (15 ; 48 ; 99) eine Sperre (21) eingebaut ist, welche beim Betätigen der Pumpe (5 ; 42 ; 88) den Beutelraum (15 ; 48 ; 99) vom Raum der Pumpe (5 ; 42 ; 88) trennt.

3. Tube nach Anspruch 1 bzw. 2, gekennzeichnet durch zwei gleiche, geprägte Tubenfolien (3) und gegebenenfalls eine Sperrfolie (21).

4. Tube nach Anspruch 1, dadurch gekennzeichnet, dass der Tubenhals (13 ; 40) als Fortsetzung der Folienteile der Pumpe (5 ; 42 ; 88) die Sperre bildet.

5. Tube nach Anspruch 4, dadurch gekennzeichnet, dass die Pumpenfolienteile (96, 97) im Bereich des Tubenhalses (87) Folienschlaufen (91, 92) im Sinne eines prägelosen Faltventils bilden (Fig. 26).

6. Tube nach Anspruch 2, dadurch gekennzeichnet, dass die Sperre (21) als Doppelfolie ausgebildet ist, deren zwei freie Ränder (22) zum Sperren elastisch an die zwei Tubenfolien (3) anpressen.

7. Tube nach Anspruch 1 oder 2, dadurch gekennzeichnet, dass mindestens, eine vorzugsweise beide, Tubenfolien (3 ; 35, 36 ; 80, 81) im Bereich des Pumpenraumes mit Prägungen versehen sind.

8. Tube nach Anspruch 1 oder 2, dadurch gekennzeichnet, dass die zwei Tubenfolien (3; 35, 36 ; 80, 81) im Bereich des Beutels (15 ; 48 ; 99) gegeneinander pressend vorgespannt sind.

9. Tube nach Anspruch 1, dadurch gekennzeichnet, dass die Tube (1) flachbeutelartig ausgebildet ist.

10. Tube nach Anspruch 7, dadurch gekennzeichnet, dass die Tubenfolie im Pumpenbereich mit wellenartigen, in Ausströmungsrichtung verlaufenden Prägungen (11 ; 41, 41a) versehen ist.

11. Tube nach Anspruch 10, dadurch gekennzeichnet, dass zumindest am einen Ende der sickenförmigen Längsprägung (11 ; 41, 41a) ein Längenkompensator (8, 9 ; 58, 59), z. B. eine Querfalte oder -rille vorgesehen ist.

12. Tube nach Anspruch 10, dadurch gekennzeichnet, dass die Prägungen (11 ; 41, 41a ; 8, 9 ; 58, 59) sicken- oder faltenartig ausgebildet sind und die Längssicken sich auf Aufstandskanten (63) abstützen (Fig. 13).

13. Tube nach Anspruch 10, dadurch gekennzeichnet, dass bei den sich im Pumpenraum gegenüberliegenden Folienteilen Wellenberge/Wellentäler gegenüberliegen (Fig. 9, 22).

14. Tube nach Anspruch 1, dadurch gekennzeichnet, dass die Folien Ein- oder Mehrfachfolien (24-28), gegebenenfalls mit Sperrschichten (26, 27) bezüglich Gas, Licht, Dampf oder dergleichen sind (Fig. 6).

15. Tube nach Anspruch 10, dadurch gekennzeichnet, dass die Längssickenlänge höchstens 30 mal die Sickenhöhe beträgt.

16. Tube nach Anspruch 10, dadurch gekennzeichnet, dass bei vollständig zusammengepressten Pumpenfolienteilen in den beiden Seitenpartien der Pumpe je mindestens ein offener Kanal (55, 56) bestehen bleibt (Fig. 9).

17. Tube nach Anspruch 1, dadurch gekennzeichnet, dass der Beutelteil (15), vorzugsweise von vorne bis hinten, mit einem Stützkanal (7) versehen ist.

## Claims

1. A tube 1 consisting exclusively of at least two plastic foils (3 ; 35, 36 ; 80, 81) for receiving a substance which may be squeezed out, said tube having a sac and an outlet portion, characterised in that between the outlet portion (4 ; 37, 38 ; 83, 84) and the sac (15 ; 48 ; 99) there is a flexibly compressible space designed as a springless pump (5 ; 42 ; 88), and in that at least one of the foils (3 ; 35, 36) is, at least in the outlet portion (4 ; 37, 38 ; 83, 84), prestressed so as to press flexibly against the other foil.

2. The tube according to claim 1, characterised in that between the pump (5 ; 42 ; 88) and the sac chamber (15 ; 48 ; 99) a lock (21) is installed which separates the sac chamber (15 ; 48 ; 99) from the space of the jump (5 ; 42 ; 88) when the pump (5 ; 42 ; 88) is actuated.

3. The tube according to claim 1 or 2, characterised by two identical, embossed, tube foils (3) and in the given case by a lock foil (21).

4. The tube according to claim 1, characterised in that the tube neck (13 ; 40) in continuation of the foil parts of the pump (5 ; 42 ; 88) forms the lock.

5. The tube according to claim 4, characterised in that the pump foil parts (96, 97) in the area of the tube neck (87) form foil loops (91, 92) having the function of a bellows valve (Fig. 26).

6. The tube according to claim 2, characterised in that the lock (21) is a double foil whose two free edges (22) bear flexibly against the two tube foils (3) so as to lock.

7. The tube according to claim 1 or 2, characterised in that at least one, preferably both tube foils (3 ; 35, 36 ; 80, 81) are provided with embossings in the area of the pump chamber.

8. The tube according to claim 1 or 2, characterised in that the two tube foils (3 ; 35, 36 ; 80, 81 ) are prestressed so as to press against each other in the area of the sac (15 ; 48 ; 99).

9. The tube according to claim 1, characterised in that the tube (1) is shaped like a flat bag.

10. The tube according to claim 7, characterised in that the tube foil in the pump area is provided with embossings (11 ; 41, 41a) which have a wave pattern and extend in the direction of the outlet.

11. The tube according to claim 10, characterised in that at least at one end of the seam-like longitudinal embossing (11 ; 41, 41a) there is provided a length compensator (8, 9 ; 58, 59), e.g. a transverse fold or groove.

12. The tube according to claim 10, characterised in that the embossings (11 ; 41, 41a ; 8, 9 ; 58, 59) are shaped like corrugations or folds, and in that the longitudinal corrugations brace themselves via spacer edges (63) (Fig. 13).

13. The tube according to claim 10, characterised in that on the foil parts facing each other in the pump chamber there are wave peaks opposite to wave valleys (Figs. 9, 22).

14. The tube according to claim 1, characterised in that the foils are single or multiple foils (24-28) having in the given case sealing layers (26, 27) against gas, light, vapour, etc. (Fig. 6).

15. The tube according to claim 10, characterised in that the length of the longitudinal corrugations does not exceed 30 times the corrugation height.

16. The tube according to claim 10, characterised in that when the pump foil parts are fully compressed, there remains at least one open channel (55, 56) in each of the two lateral areas of the pump.

17. The tube according to claim 1, characterised in that the sac portion (15) is provided with a reinforcing channel (7) extending preferably from front to aft.

## Revendications

1. Tube (1) constitué exclusivement d'au moins deux feuilles plastiques (3 ; 35, 36 ; 80, 81) pour conditionner des produits destinés à être expulsés, comprenant une poche et une partie d'embouchure, caractérisé en ce qu'entre la partie d'embouchure (4 ; 37, 38 ; 83, 84) et la poche (15 ; 48 ; 99) est prévu un espace pouvant être comprimé de façon élastique et constitué sous forme d'une pompe sans ressort (5 ; 42 ; 88), et en ce qu'au moins l'une des feuilles (3 ; 35, 36) est soumise à une précontrainte la pressant élastiquement contre l'autre, au moins dans la partie d'embouchure (4 ; 37, 38 ; 83, 84).

2. Tube selon la revendication 1, caractérisé en ce qu'une barrière (21) est incorporée entre la pompe (5 ; 42 ; 88) et l'espace formant la poche (15 ; 48 ; 99), et sépare l'espace formant la poche (15 ; 48 ; 99) de l'enceinte de la pompe (5 ; 42 ; 88) quand la pompe (5 ; 42 ; 88) est actionnée.

3. Tube selon la revendication 1 ou 2, caractérisé par deux feuilles identiques gaufrées (3) pour former le tube et éventuellement une feuille-barrière (21).

4. Tube selon la revendication 1, caractérisé en ce que le col (13 ; 40) du tube qui prolonge les parties de feuille formant la pompe (5 ; 42 ; 88) constitue la barrière.

5. Tube selon la revendication 4, caractérisé en ce que les parties de feuille (96, 97) formant la pompe forment dans la région du col (87) du tube des boucles (91, 92) constituant une soupape par plissement sans gaufrage (Fig. 26).

6. Tube selon la revendication 2, caractérisé en ce que le dispositif de retenue (21) est constitué sous forme d'une double feuille dont les deux bords libres (22) sont pressés élastiquement contre les deux feuilles (3) du tube pour réaliser la fermeture.

7. Tube selon la revendication 1 ou 2, caractérisé en ce qu'au moins une, et de préférence les deux, feuilles (3 ; 35, 36 ; 80, 81) formant le tube sont munies de gaufrages dans la région de l'enceinte de la pompe.

8. Tube selon la revendication 1 ou 2, caractérisé en ce que les deux feuilles (3 ; 35, 36 ; 80, 81) formant le tube sont soumises à une précontrainte les pressant l'une contre l'autre dans la région de la poche (15 ; 48 ; 99).

9. Tube selon la revendication 1, caractérisé en ce que le tube (1) est constitué sous forme d'une poche plate.

10. Tube selon la revendication 7, caractérisé en ce que la feuille formant le tube est munie dans la région de la pompe de gaufrages (11 ; 41 ; 41a) de forme ondulée et orientés en direction de l'expulsion.

11. Tube selon la revendication 10, caractérisé en ce qu'au moins un compensateur de longueur (8, 9 ; 58, 59) tel qu'un pli ou un sillon transversal est prévu à une extrémité du gaufrage longitudinal en forme de moulure (11 ; 41, 41a).

12. Tube selon la revendication 10, caractérisé en ce que les gaufrages (11 ; 41, 41a ; 8, 9 ; 58, 59) sont constitués sous forme de sillons ou de plis et les moulures longitudinales s'appuient contre des bords en saillie (63) (Fig. 13).

13. Tube selon la revendication 10, caractérisé en ce que dans les parties de feuille qui sont face à face dans l'enceinte de la pompe, des crêtes d'ondulations/vallées d'ondulations sont situées face à face (Fig. 9, 22).

14. Tube selon la revendication 1, caractérisé en ce que les feuilles sont des feuilles uniques ou multiples (24-28), éventuellement avec des couches formant barrière (26, 27) contre les gaz, la lumière, la vapeur ou analogues.

15. Tube selon la revendication 10, caractérisé en ce que la longueur des moulures longitudinales représente au maximum trente fois la hauteur des moulures.

16. Tube selon la revendication 10, caractérisé en ce que lorsque les parties de feuille de la pompe sont complètement pressées l'une contre l'autre sur les deux parties latérales de la pompe, un canal ouvert (55, 56) au moins subsiste (Fig. 9).

17. Tube selon la revendication 1, caractérisé en ce que la partie formant la poche (15) est munie d'un canal de support (7) allant de préférence de l'avant vers l'arrière.
